# DEMANDE DE BREVET EUROPEEN

(11) **EP 0 703 023 A1**
(43) Date de publication de la demande: **27.03.1996**
(21) Numéro de dépôt: 95402123.4
(22) Date de dépôt: 20.09.1995
(51) Int. Cl.: B21F 27/12

(54) **Procédé de fabrication d'articles en fils métalliques soudés du type comportant une ceinture**

(30) Priorité: 23.09.1994 FR 9411615
(71) Demandeur: METAFIL, F-85000 La Roche sur Yon (FR)
(72) Inventeur: Chateau, Raymond, F-85280 La Ferriere (FR)
(74) Mandataire: Phélip, Bruno

(57) **Abrégé**

Le procédé de fabrication consiste :
- à souder sur la trame de base des fils (2') rectilignes et parallèles destinés à former la ceinture (2);
- à effectuer au moins une opération de pliage des fils (2') pour, notamment, conformer la ceinture (2) en rapprochant leurs extrémités;
- à assembler bout à bout, par soudage, les extrémités desdits fils (2') pour obtenir la ceinture (2).

Ce procédé permet l'obtention de grilles ou de paniers dont la ceinture (2) est constituée de deux demi-ceintures assemblées bout à bout par soudage.

Ce procédé permet notamment de confectionner des grilles et/ou des paniers sur une seule ligne de fabrication, avec une suite d'opérations de simple pliage et de soudage.

## Description

La présente invention concerne un procédé de fabrication d'articles en fils métalliques soudés comportant une ceinture périphérique.

Ces articles en fils métalliques sont du type à plat comme des grilles. Il peut s'agir également d'articles en volume tels que des paniers utilisés par exemple dans les appareils électro-ménagers, réfrigérateurs, congélateurs, lave-vaisselle, etc ...

Les articles de ce type comportent généralement une ceinture constituée d'un simple fil conformé et abouté, sur laquelle est soudée la trame d'une grille ou un treillis mis en volume s'il s'agit d'un panier.

Cette technique, pour les grilles et pour les paniers, nécessite deux lignes de fabrication : - une ligne pour la fabrication de la ceinture et - une ligne pour la préparation du treillis et pour l'assemblage de la ceinture sur le treillis plié.

Le positionnement de la ceinture sur le treillis nécessite un outillage complexe et spécifique pour chaque type de panier. De plus, après soudage, il est souvent nécessaire d'effectuer une opération d'arrasage pour mettre à niveau toutes les extrémités des fils constituant le treillis. Cette opération d'arrasage crée des arêtes très vives aux extrémités des fils, ce qui nuit à la qualité du revêtement protecteur lorsqu'il s'agit de panier utilisé dans le domaine des appareils électro-ménagers par exemple.

La présente invention propose un procédé d'élaboration d'articles en fils qui permet d'une part de simplifier la fabrication et, d'autre part, d'améliorer la qualité des produits.

Le procédé selon l'invention présente également l'avantage de s'accommoder de machines et d'outillages simples qui conviennent pour une grande diversité d'articles. Les changements de séries d'articles peuvent, grâce à ce procédé, s'effectuer en quelques minutes.

Le procédé selon l'invention consiste - à souder, sur des fils constituant la trame de base, deux demi-ceintures en forme de fils rectilignes et parallèles entre eux, - à effectuer au moins une opération de pliage pour, notamment, conformer lesdits fils et rapprocher leurs extrémités en vue de former la ceinture, - à assembler par soudage, bout à bout, lesdites extrémités desdites demi-ceintures.

Le procédé selon l'invention permet de réaliser les articles sur une seule et même ligne de fabrication. La phase initiale de préparation et d'ordonnancement des différents fils peut s'effectuer avec une très grande précision puisqu'il s'agit de fils rectilignes. Les fils constituant la demi-ceinture sont distribués automatiquement à partir d'un grand magasin de stockage par exemple, au même titre que les autres fils constituant la trame et/ou le treillis. De plus, ces fils de trame ou de treillis peuvent être préparés à leurs extrémités avec un chanfrein, pour mieux accueillir un revêtement protecteur.

Ce procédé selon l'invention, n'empêche pas d'effectuer, selon le type d'articles, d'autres opérations comme l'adjonction de fils dans les angles pour une grille ou encore, s'il s'agit de paniers, de réaliser des opérations de soudage complémentaires pour les autres fils du treillis après pliage, ou encore des opérations de soudage d'éléments rapportés tels que des poignées ou encore des opérations de pliage de la ceinture elle-même, etc ...

L'invention concerne également le produit obtenu par le procédé et en particulier une grille constituée de fils parallèles, soudés sur la ceinture, laquelle ceinture est constituée de deux demi-ceintures assemblées par soudage bout à bout après pliage des extrémités desdites demi-ceintures.

L'invention concerne également un panier constitué d'un treillis soudé puis plié dont la ceinture est constituée de deux demi-ceintures soudées bout à bout.

L'invention concerne également un panier constitué d'un treillis soudé puis plié dont la ceinture est constituée de deux demi-ceintures soudées bout à bout.

L'invention sera encore détaillée à l'aide de la description suivante et des dessins annexés donnés à titre indicatif, et dans lesquels :
- la figure 1 représente une grille réalisée par le procédé selon l'invention ;
- la figure 2 représente l'ébauche de la grille avant l'opération d'aboutage des demi-ceintures ;
- la figure 3 représente l'ébauche d'un panier c'est-à-dire la première opération qui consiste à positionner l'ensemble des fils constituant le panier et à souder ces fils ;
- les figures 4 à 6 représentent les opérations de pliage et de mise en volume du panier ;
- la figure 7 représente l'opération de soudage de la ceinture ;
- la figure 8 représente l'opération complémentaire de mise en place de poignées.

La figure 1 représente une simple grille constituée de fils 1 formant une trame, et d'une ceinture 2 sur laquelle sont soudés lesdits fils 1. La ceinture 2 est constituée, comme représenté figure 2, de deux tiges formant chacune une moitié de la ceinture. Ces tiges 2' et 2'' sont rectilignes et parallèles entre elles au départ ; elles sont soudées avec les extrémités des fils 1. Elles peuvent être de même longueur ou avoir une longueur différente.

Ces tiges 2' et 2'' constituent des demi-ceintures ; elles subissent une opération de pliage et leurs extrémités, mises bout à bout, sont assemblées par soudage.

On remarque, figure 1, les soudures 3 qui témoignent de la présence de deux demi-ceintures.

La confection d'un panier est illustrée figures 3 à 9. Elle consiste, dans un premier temps, comme représenté figure 3, à positionner les fils constituant le treillis ; ces fils se croisent à angles droits et sont soudés entre eux. On trouve des fils 1 constituant des traverses et des fils 4 qui sont parallèles aux demi-ceintures 2' et 2''. Ces demi-ceintures sont constituées de fils rectilignes et parallèles entre eux, de même longueur ou de longueur différente selon le cas.

Comme pour la grille des figures 1 et 2, les fils 1 sont soudés sur les demi-ceintures 2', 2''.

Après cette première opération, l'ébauche est soumise à une deuxième opération, figure 4, qui consiste en un pliage des fils 4 pour réaliser deux côtés du panier. Les axes de pliage des fils 4 constituent des arêtes du fond du panier.

La figure 5 représente le pliage des demi-ceintures 2' et 2''.

La figure 6 représente l'opération de pliage des fils 1 pour former les deux autres côtés du panier et, simultanément, positionner les deux demi-ceintures 2' et 2'' déjà pliées auparavant, dans un même plan qui constitue le rebord supérieur du panier.

La figure 7 représente l'opération de soudage pour abouter les extrémités des deux demi-ceintures. Le point de soudure 3, de chaque côté du panier, se situe de préférence entre deux fils 4.

La figure 8 représente l'opération de soudage des fils 4 constituant les deux côtés pliés au niveau de l'opération illustrée figure 4 ; ces fils 4 sont soudés sur la ceinture 2 qui vient juste d'être assemblée.

La figure 9 illustre des opérations complémentaires comme par exemple la pose de poignées 6 sur la ceinture périphérique 2.

On peut prévoir d'autres opérations comme par exemple des opérations de cintrage ou de pliage de la ceinture 2 selon le cas.

On remarque que cette confection de paniers ne demande que des outillages élémentaires de pliage selon des axes qui, sur une ligne de fabrication, sont facilement réglables.

## Revendications

**1.-** Procédé de fabrication d'articles en fils métalliques soudés du type comportant une ceinture périphérique, caractérisé en ce qu'il consiste :
- à souder sur la trame de base, latéralement, deux fils rectilignes, parallèles entre eux, constituant chacun une partie de la ceinture (2) ;
- à effectuer au moins une opération de pliage pour, notamment, conformer ladite ceinture en rapprochant les extrémités desdits fils ;
- à assembler par soudage, bout à bout, lesdites extrémités des demi-ceintures.

**2.-** Procédé de fabrication selon la revendication 1, caractérisé en ce qu'il consiste à effectuer, selon le type d'articles, des opérations complémentaires de pliage et/ou de soudage du treillis ou d'éléments rapportés tels que des poignées.

**3.-** Article en fils métalliques, du type grille, réalisé selon l'une quelconque des revendications 1 ou 2, constitué de fils parallèles (1) soudés sur une ceinture (2), caractérisé en ce que la ceinture (2) est constituée de deux demi-ceintures (2', 2''), assemblées bout à bout par soudage.

**4.-** Article en fils métalliques, du type panier, réalisé selon l'une quelconque des revendications 1 ou 2, constitué d'un treillis formé de fils (1 et 4), soudés, pliés et muni d'une ceinture périphérique (2), caractérisé en ce que ladite ceinture est constituée de deux demi-ceintures (2', 2'') assemblées bout à bout par soudage.
